# EUROPÄISCHE PATENTSCHRIFT

(11) **EP 0 160 884 B1**
(45) Veröffentlichungstag und Bekanntmachung des Hinweises auf die Patenterteilung: **29.08.1990**
(21) Anmeldenummer: 85104923.9
(22) Anmeldetag: 23.04.1985
(51) Int. Cl.: F23N 1/02, F23N 5/02, F23N 5/26, G01N 25/68, G05D 11/13

(54) **Regeleinrichtung für das Brennstoff-Luftverhältnis einer Wärmequelle**
Air to fuel-ratio controller for a heating source
Dispositif de réglage du rapport air-carburant d'une source de chaleur

(30) Priorität: 03.05.1984 DE 8413677 U
(43) Veröffentlichungstag der Anmeldung: 13.11.1985
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Plate, Joachim, D-5632 Wermelskirchen (DE)
(74) Vertreter: Heim, Johann-Ludwig

(56) Entgegenhaltungen:
- EP-A- 0 147 632
- DE-A- 3 130 532
- DE-A- 3 221 660
- DE-C- 929 216
- US-A- 4 033 712
- US-A- 4 227 411
- US-A- 4 492 560

## Beschreibung

Die vorliegende Erfindung bezieht sich auf eine Regeleinrichtung gemäß dem Oberbegriff des Hauptanspruchs.

Eine solche Regeleinrichtung ist gemäß Artikel 54(3) EPO bekannt aus der EP-A-147 632.

Weiterhin ist es aus der DE-A-3 130 532 bei Verbrennungsaulagen bekannt die Abgastemperatur oberhalb des Taupunkts zu halten.

Weiterhin sind Regeleinrichtungen bekanntgeworden, die als Meßgröße entweder die Restkonzentration des Sauerstoffs im Abgas oder den O_{Z}-Gehalt dieses Abgases benutzen. Die genannten Regeleinrichtungen benötigen aufgrund der Tatsache, daß hier eine wie auch immer geartete kontinuierlich arbeitende quantitative Gasanalyse vorgenommen werden muß, einen hohen meßtechnischen Aufwand. Die hohen Kosten der Sauerstoff- beziehungsweise Kohlendioxidanalyse rechtfertigen den Einsatz dieser Meß- und Regelmethoden bislang nur im industriellen Großofenbau.

Die vorliegende Erfindung bezweckt den Aufbau einer Verhältnisregelung für das Luft-Brennstoff-Verhältnis einer. Kleinwärmequelle etwa im Bereich zwischen 5 und 30 kW. Bei einer solchen kleinen Wärmequelle darf der Preis für die Regeleinrichtung einen gewissen kleinen Prozentsatz in Relation zu dem Gesamtgerätepreis nicht übersteigen, da sonst die Regeleinrichtung vom Betreiber der Wärmequelle nicht akzeptiert wird.

Die Erfindung geht von der Erkenntnis aus, daß es einen Zusammenhang zwischen der Luftzahl und der Taupunkttemperatur im Abgas gibt. In weiterer erfindungsgemäßer Erkenntnis kann man nun die Temperatur im Abgas durch Verändern der Luftzahl soweit erniedrigen, bis die Taupunkttemperatur gerade noch nicht unterschritten wird. Damit besteht die er^{f}indungsge- mäße Lösung in den kennzeichnenden Merkmale des Anspruchs 1.

Weitere Ausgestaltungen und besonders vorteilhafte Weiterbildungen der Erfindung sind Gegenstand der Unteransprüche beziehungsweise gehen aus der nachfolgenden Beschreibung hervor, die ein Ausführungsbeispiel der Erfindung anhand der Figuren eins bis drei näher erläutert. Es zeigen
Figur eins eine Prinzipdarstellung eines Kessels mit der erfindungsgemäßen Regeleinrichtung,
Figur zwei einen Umlaufwasserheizer mit der Regeleinrichtung und
Figur drei den schematischen Aufbau des Istwertgebers.

In allen drei Figuren bedeuten gleiche Bezugszeichen jeweils die gleichen Einzelheiten.

Innerhalb eines Aufstellungsraums 1, der durch Wände 2 eines Gebäudes begrenzt ist, ist ein Kessel 3 aufgestellt. Bei diesem Kessel kann es sich um einen Gußkessel sowie auch um einen geschweißten Stahlkessel handeln, der von einem Brenner 4 beheizt ist. Bei diesem Brenner kann es sich um einen ÖI- oder Gasbrenner handeln, weiterhin ist die Ausbildung des Gasbrenners sowohl als Gebläsebrenner wie auch als atmosphärischer Gasbrenner möglich. Der Kessel ist über ein Abgasrohr 5 mit der Atmosphäre 6 verbunden, deren Temperatur einem Außentemperaturfühler 7 ausgesetzt ist, der über eine Meßleitung 8 mit einem Regler 9 verbunden ist. Mit dem Regler ist über eine Leitung 10 ein Taupunkttemperaturfühler 11 als weiterer Istwertgeber verbunden, der im Abgasrohr 5 stromab des eigentlichen Kesselwärmetauschers angeordnet ist.

Der Kessel ist über eine Vorlaufleitung 12 und eine Rücklaufleitung 13 mit einem 4-Wege-Mischventil 14 verbunden, von dem eine Heizkreis-Vorlaufleitung 15 und eine Heizkreis-Rücklaufleitung 16 abgehen, die ihrerseits über eine Vielzahl von Radiatoren eine Heizungsanlage unter Zwischenschaltung einer Pumpe miteinander verbunden sind. Die Temperatur der Heizkörperlaufleitung 15 wird durch einen Temperaturfühler 17 abgefühlt, der über eine Meßleitung 18 mit dem Regler 9 verbunden ist. Über eine Stellleitung 19 ist ein Stellmotor des Mischers 14 mit dem Regler 9 verbunden.

Über eine weitere Stelleitung 20 ist ein stufenlos verstellbares Gasventil 21 mit dem Regler 9 verbunden, das im Zuge einer Gaszuleitung 22 angeordnet ist und den Brenner mit Gas speist. Bei diesem stufenlos verstellbaren Gasventil kann es sich um eine an sich bekannte, pneumatisch arbeitende, stetig verstellbare Gasarmatur bekannter Bauart handeln. Bei Verwendung eines Ölbrenners ist statt des Gasventils 21 eine vertellbare Ölförderpumpe oder ein stetig variierbares Magnetventil vorgesehen. Der Brenner ist im Ausführungsbeispiel nach Figur eins als Gebläsebrenner ausgebildet, der Luftzutritt zum Brenner ist über eine Drosselblende 23 verstellbar, die einen nicht weiter dargestellten Stellmotor besitzt, der über eine Stelleitung 24 von dem Regler 9 beaufschlagt ist.

Die nach Figur eins beschriebene Regeleinrichtung besitzt folgende Funktion:

Ausgehend von der Außentemperatur oder einer anderen die Belastung vorgebenden Größe wird ein bestimmter Gasdurchsatz durch den Brenner vorgegeben.

Nach Maßgabe der Vorlauftemperatur wird dem Regler 9 eine bestimmte Führungsgröße als Last vorgegeben, die bei bekannter Gasart nur mit einem bestimmten Gasdurchsatz in der Zeiteinheit erreichbar ist. Auf diesem Gasdurchsatz wird das Gasventil 21 voreingestellt. Der Brenner 4 wird gezündet, und über die Stelleitung 24 resultiert eine bestimmte Stellung der Drosselblende 23, die zu einem bestimmten, hierzu passenden Luftdurchsatz führt. Die heißen Abgase des Brenners beaufschlagen den Kesselwärmetauscher im Innern des Kessels 3 und gelangen als abgekühltes Abgas in das Abgasrohr 5. Hier wird der Taupunkttemperaturfühler 11 beaufschlagt, der auf seiner Leitung 10 ein bestimmtes Temperaturmeßsignal als Istwert auf den Regler 9 schaltet. Ist die Taupunkttemperatur bereits im Abgasrohr unterschritten, so bedeutet dies, daß der Luftüberschuß zu klein ist. Demgemäß resultiert über den Regler 9 ein Befehl zur Vergrößerung des Luftdurchsatzes durch Variation der Stellung der Drosselblende 23. Diese Stellbewegung wird so lange fortgesetzt, bis keine Taupunktunterschreitung mehr stattfindet. Für den Fall, daß eine Taupunktunterschreitung nicht vorliegt, versucht der Regler 9, durch Verkleinern des Luftdurchsatzes die optimale Luftzahl zu erreichen, die bei einem Gebläsebrenner etwa beil λ=1,1 bis 1,2 liegt. Dieser Wert wird erreicht, wenn die Taupunkttemperatur gerade nicht erreicht wird. Der Regler ist so justiert, daß er durch Vergrößern der Lubtbeimischung die Temperatur der Abgase im Abgasrohr 5 so weit zu senken versucht, daß gerade nicht ein feuchter Niederschlag durch Unterschreiten der Taupunkttemperatur auftritt. Diese Wirkungsweise der Brennstoff-Luftverhältnisregelung ist unabhängig von der Belastung des Kessels, also dem gerade notwendigen Gasdurchsatz. Bei Variation des Brenngases (Übergang von Erdgas auf Stadtgas oder Flüssiggas) ergeben sich zwar andere Werte für die Abhängigkeit der Taupunkttemperatur von der Luftzahl, nur können diese Werte am Regler justiert werden, so daß der Regler auch für alle Gasarten anpaßbar ist. Umabhängig von dieser Brennstoff-Luftverhältnisregelung findet noch eine Vorlauftemperaturregelung statt, indem die Temperatur vom Fühler 17 auf den Regler 9 gemeldet und zum Ausgleich einer etwaigen Regelabweichung der Vorlauftemperatur des Mischventils 14 nachgestellt wird. Ebensogut könnte hier statt einer Vorlauftemperaturregelung auch eine Rücklauftemperaturregelung stattfinden, es wäre auch möglich, das Mischventil entfallen zu lassen und die Leitungen 12 und 15 beziehungsweise 16 und 13 unmittelbar miteinander zu verbinden und mit einer reinen Brennersteuerung zu arbeiten. Die Verhältnisregelung Luft/Brennstoff bleibt hiervon unberührt.

Figur zwei zeigt die Anwendung der erfindungsgemäßen Verhältnisregelung auf einen Umlaufwasserheizer. Dieser Umlaufwasserheizer 30 ist über die Vorlaufleitung 12 an die Radiatoren 34 angeschlossen, die ihrerseits über eine Pumpe 35 mit der Rücklaufleitung 13 verbunden sind. Der Wärmetauscher 36 ist im Gehäuse des Umlaufwasserheizers integriert. Statt eines Umlaufwasserheizers könnte es sich genausogut um einen reinen Brauchwasserbereiter handeln oder um einen Speicher. Wesentlich ist, daß hier ein atmosphärischer Brenner 4 benutzt ist, der über die Gasleitung 22 über eine Gasarmatur 21 gespeist ist, die über einen Stellmotor 37 mit dem Regler 9 verbunden ist. Über den Stellmotor 37 kann das Gasventil 21 stetig proportional verstellt werden. Der Regler 9 ist mit dem Taupunkttemperaturfühler 11 über die Leitung 10 verbunden, gleichermaßen über die Leitung 8 mit dem Außentemperaturfühler 7. Es besteht die Möglichkeit, den Brenner 4 als Vormischbrenner auszugestalten, der Umlaufwasserheizer 30 ist mit einer Sekundär-Luftzufuhröffnung 38 verbunden, die als zylindrischer Kanal ausgebildet ist und mit einer Klappe 32 mehr oder weniger verschließbar ist. Die Klappe ist über eine Welle 33 mit einem Stellmotor 31 verbunden, der über die Stelleitung 24 vom Regler 9 beaufschlagt wird. Diese Regeleinrichtung arbeitet analog zu der nach Figur eins, ausgehend von der Außentemperatur oder einer anderen die Belastung vorgebenden Größe wird ein bestimmter Gasdurchsatz durch den Brenner 4 vorgegeben. Zu diesem Gasdurchsatz gehört eine bestimmte Luftzufuhrmenge in der Zeiteinheit, die durch mehr oder weniger großes Verstellen der Sekundär-Lufteinlaßöffnung 38 eingestellt werden kann. Die Einstellung der Sekundär-Luftzufuhr beziehungsweise auch der Primär-Luftzufuhr geschieht somit durch ein Verstellen der Welle 33 über den Stellmotor 31. Das vom Brenner 4 erzeugte Abgas wird im Wärmtauscher 36 abgekühlt und gelangt anschließend ins Abgasrohr 5. Hier wird vom Meßfühler 11 erfaßt, ob die Taupunkttempertur über- oder unterschritten ist. Im Falle der Unterschreitung der Taupunktemperatur wird der Luftdurchsatz erhöht bis die Taupunkttemperatur überschritten ist, im Falle der vorliegenden Taupunkttemperatur-Überschreitung wird die Luftzufuhr verringert, bis die Taupunkttemperatur gerade erreicht ist.

Aus der Figur drei geht der Aufbau des Meßfühlers beziehungsweise Istwertgebers 11 hervor. Bei diesem Istwertgeber 11 handelt es sich um ein doppeltes Peltierelement, dessen einer Teil 40 in das eigentliche Fühlerelement 41 integriert ist, während das andere Fühlerelement 42 im Abstand außerhalb des Abgasrohres 5 angeordet ist. Beide Peltierelemente sind über je eine Leitung 43 und 44 miteinander verbunden, wobei in der Leitung 44 eine Gleischspannungsquelle 45 angeordnet ist. Diese kann aus einer Batterie oder einem Netzteil bestehen. Die Gleischspannung kann auch von einem Elektronikteil 46 geliefert werden, das mit zwei Ausgangsleitungen 47 und 48 mit den beiden Anschlüssen der Leitung 44 verbunden ist. Von dem Elektronikteil 46 kann die Gleichspannung, die auf die Leitungen 47 und 48 gegeben wird, periodisch umgeschaltet werden. Auf die Oberfläche des Fühlers 41 sind Widerstandsbahnen 49 aufgebracht, die ihren Widerstand ändern, sowie sich auf der Oberfläche Feuchte niederschlägt.

Die Peltierelemente bestehen aus Metallelementkombination, die, wenn man an sie eine Gleichspannung anlegt, unterschiedliche Temperaturniveaus annehmen. Bie Umpolung der Gleichspannung vertauschen die Kontaktstellen der Peltierelemente ihre Temperaturen. Bringt nunmehr die kalte Seite eines Peltierelements in ein Abgasgemisch einer brennstoffbeheizten Wärmequelle, so wird bei Erreichen der Taupunkttemperatur des Wasserdampfes Wasser als Kondensat ausfallen, wenn die Taupunkttemperatur unterschritten wird. Das Vorhandensein niedergeschlagenen Wasser als Kondensat kann dann durch die Widerstandsmessung der einzelnen Widerstandselemente 49 festgestellt werden. Die Widerstände sind heirzu über Leitungen 50 mit dem Elektronikteil 46 verbunden. Durch das leitende Kondenswasser ergibt sich im Bereich der Widerstände eine große Widerstandswertabnahme. In diesem Augenblick kann mit Hilfe eines NTC-Fühlers oder Thermoelements die Messung der Oberflächentemperatur des Fühlers erfolgen. Hierzu ist ein Temperaturfühler 51 vorgesehen, der über die Leitung 10 mit dem Regler 9 verbunden ist. Nach erfolgter Registrierung der Taupunkttemperatur wird die Gleichspannung auf den Leitungen 47 und 48 umgepolt. Damit erwärmt sich die kalte Meßstelle des Peltierelements, und das Kondensat verdampft. Nach diesem Vorgang erfolgt eine erneute Umpolung, wobei die Taupunkttemperatur an der Meßstelle im Abgasrohr wieder unterschritten wird. Im Moment des Feuchteniederschlags aufgrund des kondensierenden Abgases wird über den Temperaturfühler 51 wieder die Temperatur gemessen und auf den Regler 9 gegeben. Die zeitliche Folge der Messung ist von der thermischen Trägheit der Meßzelle und der Thermokraft des Peltierelements abhängig. Durch einen geeigneten Aufbau des Meßfühlers 41 wäre auch eine kontinuierliche Messung der Taupunkttemperatur möglich.

## Patentansprüche

1. Regeleinrichtung für das Brennstoff-Luft-Verhältnis einer Wärmequelle mit einem Regler (9) zur Regelung der Abgastemperatur durch Beeinflussung eines Stellgliedes (23) für die Luftzufuhr, dadurch gekennzeichnet, daß ein Ist-Wert-Geber (11) die Taupunkttemperatur und die Abgastemperatur mißt und daß der Regler (9) über das Stellglied (23) die Luftzufuhr erhöht oder verringert in Abhängigkeit davon, ob die Abgastemperatur die Taupunkttemperatur unterschreitet beziehungsweise überschreitet.

2. Regeleinrichtung nach Anspruch 1, dadurch gekennzeichnet, daß der Ist-Wert-Geber (11) als Feuchtefühler (41) ausgebildet ist.

3. Regeleinrichtung nach Anspruch 1 oder 2, dadurch gekennzeichnet, daß der Ist-Wert-Geber als Peltierelement (40, 42) ausgebildet ist.

4. Regeleinrichtung nach Anspruch 3, dadurch gekennzeichnet, daß zwei Peltierelemente (40,42) vorgesehen sind, von denen eines im Abgasstrom angeordnet ist.

5. Regeleinrichtung nach einem der Ansprüche 1 bis 4, dadurch gekennzeichnet, daß ein polumschaltbare Spannungsquelle (46) vorgesehen ist, die die beiden Peltierelemente mit einer umpolbaren Gleichspannung periodische beaufschlagt.

6. Regeleinrichtung nach einem der Ansprüche 1 bis 5, dadurch gekennzeichnet, daß auf der Oberfläche des Meßfühlers (41) ein Temperaturfühler (51) angeordnet ist, mit dem im Augenblick der Abgaskondensation die Abgastemperatur gemessen ist.

## Revendications

1. Dispositif pour la régulation du rapport air- combustible d'une source calorifique, comprenant un régulateur (9) réglant la température des gaz de combustion en agissant sur un organe (23) réglant l'admission d'air, caractérisé par le fait qu'un capteur de mesure (11) contrôle la température du point de rosée et celle des gaz de combustion, et que le régulateur (9) fait augmenter ou diminuer, par l'intermédiaire de l'organe de réglage (23), l'admission d'air suivant que la température des gaz de combustion est inférieure ou supérieure à la température du point de rosée.

2. Dispositif de réglage suivant la revendication 1, caractérisé par le fait que le capteur de mesure (11) est une sonde hygrométrique (41).

3. Dispositif de réglage suivant la revendication 1 ou 2, caractérisé par le fait que le capteur de mesure (11) est un élément Peltier (40, 42).

4. Dispositif de réglage suivant la revendication 3, caractérisé par le fait qu'il est prévu deux éléments Peltier (40, 42) dont l'un est disposé dans le courant des gaz de combustion.

5. Dispositif de réglage suivant l'une des revendications 1 à 4, caractérisé par le fait qu'il est prévu une source de tension (46) à inversion des pôles, qui alimente périodiquement les deux éléments Peltier en une tension continue de polarité changeante.

6. Dispositif de réglage suivant l'une des revendications 1 à 5, caractérisé par le fait qu'il est prévu à la surface du capteur de mesure (41) une sonde thermométrique (51) mesurant la température des gaz de combustion au moment de leur condensation.

## Claims

1. A system for the automatic control of the fuel-air ratio in a heat source, comprising a controller (9) for an automatic control of the exhaust gas temperature by a control of a final control element (23) for controlling the supply of air, characterized in that an actual-value sensor (11) measures the dew point temperature and the exhaust gas temperature and that the controller (9) by means of the final control element (23) increases and decreases the supply of air in response to a drop and rise, respectively of the exhaust gas temperature through the dew point temperature.

2. An automatic control apparatus according to claim 1, characterized in that the actual-value sensor (11) consists of a humidity sensor (41).

3. An automatic control apparatus according to claim 1 or 2, characterized in that the actual-value sensor consists of a Peltier element.

4. An automatic control apparatus according to claim 3, characterized in that two Peltier elements (40, 42) are provided and one of them is disposed in the exhaust gas stream.

5. An automatic control apparatus according to any of claims 1 to 4, characterized in that a change-pole voltage source (46) is provided, which periodically applies to the two Peltier elements a d.c. voltage having a reversible polarity.

6. An automatic control system according to any of claims 1 to 5, characterized in that a temperature sensor (51) is provided on the surface of the sensor (41) and is used to measure the exhaust gas temperature at the instant at which a condensation occurs in the exhaust gas.
